# FASCICULE DE BREVET EUROPEEN

(11) **EP 2 498 648 B1**
(45) Date de publication et mention de la délivrance du brevet: **04.09.2013**
(21) Numéro de dépôt: 10790582.0
(22) Date de dépôt: 12.11.2010
(51) Int. Cl.: A47F 5/12

(54) **PRESENTOIR A GEOMETRIE VARIABLE EVOLUTIVE**
ANZEIGE MIT VARIABLER GEOMETRIE
VARIABLE-GEOMETRY DISPLAY

(30) Priorité: 12.11.2009 FR 0905443
(43) Date de publication de la demande: 19.09.2012
(73) Titulaire: HMY, 89470 Moneteau (FR)
(72) Inventeur: THOMAS, Jean-François, F-89250 Gurcy (FR); BERTHEAU, Jacques, F-89000 Auxerre (FR); BERTHAUD, Philippe, F-89700 Tonnerre (FR)
(74) Mandataire: Bas, Fabien
(86) Numéro de dépôt international: PCT/FR2010/000756
(87) Numéro de publication internationale: WO 2011/058248

(56) Documents cités:
- DE-U1- 20 308 034
- GB-A- 1 225 168
- US-A- 5 531 159

## Description

La présente invention concerne un présentoir à géométrie variable utilisé notamment pour la présentation de fruits et légumes.

Les présentoirs d'articles sont couramment utilisés sur les marchés et dans les magasins afin de présenter des produits à vendre aux clients. Dans le cas particulier des fruits et légumes, ceux-ci peuvent être disposés dans des cagettes posées sur ces présentoirs ou dépotés et posés directement sur le présentoir afin d'obtenir un effet de masse. De manière non limitative, la suite de la description se concentre plus particulièrement sur la présentation de fruits et légumes. Il est bien évident que l'invention porte sur un présentoir permettant la présentation de tout autre type d'articles.

Les présentoirs connus se présentent le plus souvent sous la forme d'une structure tubulaire définissant un bâti pourvu de pieds et portant un châssis de présentation pourvu d'un ou de plusieurs plateaux de présentation sur lesquels les fruits et légumes sont disposés. Selon les besoins, les plateaux de présentation sont prévus horizontaux ou inclinés. Dans le premier cas, les pieds du bâti ont une même hauteur. Dans le second cas, les pieds avant (par exemple) du bâti sont plus courts que les pieds arrière afin que le plateau de présentation soit incliné. On peut également prévoir que les pieds aient tous la même longueur et que l'inclinaison soit obtenue par un châssis de présentation dont les hauteurs à l'avant et à l'arrière sont différentes. Les fruits et légumes ainsi présentés et proposés à la vente sont davantage visibles, et la surface visuelle qu'ils occupent plus importante. Il est ainsi possible, en jouant sur l'utilisation sélective de présentoirs plans ou inclinés, de faire varier les ambiances, de créer des dynamiques de présentation ainsi que des zones d'impact plus important. La longueur du bâti, le nombre de ses pieds et de plateaux de présentation sont adaptés en fonction de la configuration de l'emplacement et de la quantité d'articles à présenter. Dans certains cas, les plateaux de présentation sont remplacés par des bacs dimensionnés de manière à pouvoir s'encastrer dans le châssis de présentation. Les présentoirs peuvent être déplacés et sont parfois pourvus de roues escamotables facilitant leur manipulation. Ainsi, le magasin ou le stand de présentation peut être organisé et réaménagé à volonté. Lors de ces réarrangements, il est important que l'encombrement au sol des présentoirs soit identique et constant. Il est ainsi notamment possible d'anticiper l'allure de la zone de présentation et la largeur des zones de passage entre les présentoirs. Parmi les présentoirs actuellement proposés il existe deux types de présentoirs, des présentoirs horizontaux et des présentoirs inclinables. Les présentoirs inclinables comportent un plateau de présentation relié par une liaison pivot au bâti et permettant l'inclinaison du plateau de présentation entre une position "à plat" et une ou plusieurs position(s) "inclinée(s)". Le plateau de présentation est bloqué dans chaque position "inclinée" par un bras, articulé par rapport à la partie arrière du bâti, et dont l'extrémité libre se loge dans l'un des crans prévus sous le plateau de présentation. Ce présentoir peut ainsi être réglé selon différentes inclinaisons.

Les présentoirs horizontaux et les présentoirs inclinables ont souvent des dimensions au sol différentes et il est difficile de les organiser de manière optimale. De plus, on comprend bien que l'encombrement au sol des présentoirs inclinables varie selon l'inclinaison des plateaux de présentation ce qui rend difficile, voire impossible une présentation variée des fruits et légumes tout en organisant des stands de présentation desquels se dégage une certaine homogénéité et une unité visuelle.

On connait par ailleurs, de la demande de brevet britannique GB 1 225 168, un présentoir ajustable comportant un premier élément pourvu d'une première liaison pivot couplée à un support, un second élément couplé au premier élément par une liaison pivot et un troisième élément couplée au second élément par une liaison glissière et au support par une liaison pivot. Ce présentoir ajustable permet aux premier, second et troisième éléments d'occuper des positions différentes pour un même encombrement horizontal.

On connait enfin du brevet américain US 5,531,159 une structure télescopique pour étagères comportant notamment des bras supports couplés entre eux par une double liaison glissière dont l'extrémité de l'une autorise un pivotement des bras les uns par rapport aux autres.

La présente invention vise à proposer une alternative de présentoir à géométrie variable permettant avec un seul produit de présenter des articles selon différentes configurations, à plat, incliné, tout en ayant un encombrement au sol constant entre chacune de ces configurations.

L'invention concerne un présentoir à géométrie variable notamment pour fruits et légumes, ce présentoir comportant au moins un module de présentation apte à recevoir les fruits et légumes, le module comportant un premier élément pourvu d'une première liaison pivot apte à être couplée à un support pour autoriser l'inclinaison du module par rapport au support entre au moins une "première" et une "seconde" positions angulairement distinctes, le présentoir comportant également des moyens de blocage aptes à bloquer le module dans au moins l'une des "première" et "seconde" positions. Ce présentoir est remarquable en ce que le module comporte un second élément relié au premier élément par des moyens d'articulation agencés pour qu'au moins ledit second élément soit inclinable par rapport au premier élément entre au moins une position "alignée" dans laquelle le second élément est dans le prolongement du premier élément et une position "pliée" dans laquelle le second élément définit un angle différent de 180° par rapport au premier élément, les moyens d'articulation comportant une seconde liaison pivot prévue entre les premier et second éléments, en ce que le module comporte au moins un troisième élément couplé au second élément par les moyens d'articulation comportant une troisième liaison pivot prévue entre les second et troisième éléments, la troisième liaison pivot étant agencée pour autoriser l'inclinaison du troisième élément par rapport au second élément entre au moins une position "complémentaire alignée" dans laquelle le troisième élément est dans le prolongement du second élément et une position "complémentaire pliée" dans laquelle le troisième élément définit un angle différent de 180° par rapport au second élément, les moyens d'articulation étant agencés pour que l'encombrement horizontal des premier, second et troisième éléments soit sensiblement identique lorsque le module est dans la "première" position, le second élément est dans la position "alignée" et le troisième élément est dans la position "complémentaire pliée", et lorsque le module est dans la "seconde" position, le second élément est dans la position "pliée" et le troisième élément est dans la position "complémentaire alignée".

Dans la présente demande, on considère que l'encombrement horizontal correspond à la projection sur un plan sensiblement horizontal de l'encombrement de pièces pouvant être en relief. De même, on considère qu'une distance horizontale correspond à la projection sur un plan sensiblement horizontal d'une distance pouvant être composée de pièces pouvant être inclinées.

De manière particulièrement avantageuse, les moyens d'articulation sont agencés pour que l'encombrement horizontal desdits premier, second et troisième éléments soit sensiblement identique dans au moins deux des configurations suivantes :
- le module est dans la "première" position, le second élément est dans la position "pliée" et le troisième élément est dans l'une des positions "complémentaire pliée", "complémentaire alignée",
- le module est dans la "première" position, le second élément est dans la position "alignée" et le troisième élément est dans l'une des positions "complémentaire pliée", "complémentaire alignée",
- le module est dans la "seconde" position, le second élément est dans la position "pliée" et le troisième élément est dans l'une des positions "complémentaire pliée", "complémentaire alignée",
- le module est dans la "seconde" position, le second élément est dans la position "alignée" et le troisième élément est dans l'une des positions "complémentaire pliée", "complémentaire alignée".

Les moyens de blocage comportent avantageusement au moins un bras escamotable monté pivotant par rapport au support et pourvu de moyens d'accrochage apte à coopérer avec des moyens d'accrochages complémentaires prévus sur l'un au moins des premier, second et troisième éléments afin de bloquer le module dans au moins l'une des "première" et "seconde" positions et l'un au moins des second, troisième éléments dans au moins l'une des positions "alignée", "complémentaire alignée", "pliée", "complémentaire pliée".

De manière préférée, qu'au moins deux des premier, second et troisième éléments comportent respectivement au moins une forme de blocage primaire, secondaire, tertiaire, orientées vers le bras et agencées pour être dans l'alignement l'une de l'autre dans la position "alignée" ou "complémentaire alignée", lesdites formes de blocage primaire, secondaire, tertiaire étant aptes à recevoir l'extrémité libre dudit bras pour maintenir ladite position "alignée" ou "complémentaire alignée".

Le support peut comporter un bâti et le module comporte un châssis, le bâti et le châssis étant formés chacun par une structure tubulaire.

De même, le module peut comporter une pluralité de plateaux sensiblement plans, adjacents et dont les dimensions autorisent le pivotement d'au moins l'un des second, troisième éléments par rapport respectivement au premier, second éléments.

De manière avantageuse, au moins l'un des premier, second, troisième éléments est pourvu d'un retour latéral destiné à servir de butée aux fruits et légumes portés par le présentoir.

Le présentoir peut comporter un support arrière pourvu de moyens de guidage reliés à l'extrémité libre du troisième élément, agencés pour que l'encombrement horizontal soit, à chaque instant, sensiblement identique.

L'invention est décrite ci-après, à titre d'exemple non limitatif, en référence aux dessins annexés sur lesquels les figures 1, 2 et 3 sont des vues schématiques de côté du module de présentation selon l'invention dans trois configurations d'utilisation différentes, sur lesquelles les pièces sont représentées transparentes.

De manière générale, le présentoir à géométrie variable selon l'invention est destiné à servir de support à tout type d'articles et en particulier à des articles présentés en cagettes ou en vrac tels que par exemple des fruits et légumes. Le présentoir peut bien entendu être utilisé pour présenter d'autres types d'articles tels que par exemple des livres, des chaussures.

Ce présentoir comporte un module de présentation à fixer sur un support par rapport auquel il est monté pivotant par l'intermédiaire d'une première liaison pivot.

Le module de présentation est par exemple formé d'une structure tubulaire .utilisée en combinaison avec des cagettes, des bacs ou tout autre conteneur de produits pouvant être encastré dans la structure tubulaire. Cette structure tubulaire est par exemple réalisée en mécano-soudé et peut être utilisée en combinaison avec des panneaux disposés sur sa partie supérieure et sur lesquels les produits peuvent être posés, en vrac directement ou dans des conteneurs.

Le module de présentation peut être couplé par la liaison pivot à tout type de support existant ou dédié au module de présentation, par exemple une paroi, une embase ou un bâti formé d'une structure tubulaire, par exemple mécano-soudée. Ce bâti peut comporter des pieds reliés de manière rigide, par exemple au moyen de traverses. Un des pieds peut être pourvu de moyens de réglage permettant l'ajustement de sa longueur afin que le présentoir puisse être installé de manière stable quelle que soit la planéité du sol sur lequel il est posé. Les faces avant et/ou latérales du support peuvent être pourvues de panneaux portant un décor ou une publicité. Dans la description qui suit, on supposera que le module de présentation est utilisé en combinaison avec un support se présentant sous la forme d'un bâti tubulaire. Ce bâti n'est représenté que de manière schématique au moyen de l'axe de la liaison pivot reliant le module de présentation au support.

En référence aux figures 1, 2, 3, le présentoir 1b à géométrie variable selon l'invention comporte un premier élément 10b, un second élément 20b et un troisième élément 30b se présentant sous la forme de profilé ayant une section en U dont l'extrémité libre des barres est orientée vers le bas. La section du second élément 20b est de dimensions supérieures à celles du premier élément 10b pour permettre de loger le premier élément 10b dans le second élément 20b. De même, la section du troisième élément 30b est de dimensions supérieures à celles du second élément 20b pour permettre de loger le troisième élément 30b dans le second élément 20b.

Le premier élément 10b est pourvu, en son extrémité gauche d'une liaison pivot d'axe Ab permettant de relier le premier élément 10b à un support (non représenté) et autorisant l'inclinaison autour de l'axe Ab du premier élément 10b par rapport au support entre au moins :
- une "première" position, illustrée par les figures 1 et 2, dans laquelle le premier élément 10b est confondu au plan horizontal passant par l'axe Ab, et
- une "seconde" position illustrée par la figure 3, dans laquelle le premier élément 10b est incliné d'un angle αb par rapport au plan horizontal passant par l'axe Ab.

Il est bien entendu que la première position peut également être définie autrement. Cette première position peut par exemple correspondre à une position dans laquelle le premier élément forme un angle défini avec le plan sensiblement horizontal passant par l'axe Ab.

Les premier et second éléments 10b, 20b sont reliés l'un à l'autre par une seconde liaison pivot d'axe Bb autorisant le pivotement du second élément 20b par rapport au premier élément 10b entre une position "alignée", illustrée par les figures 1, 3, dans laquelle le second élément 20b est dans l'alignement du premier élément 10b et une position "pliée", illustrée par la figure 2, dans laquelle le second élément 20b définit avec le premier élément 10b un angle βb différent de 180°. L'axe Bb est prévu de manière à préserver une portion libre 3b dans la partie du premier élément 10b située à sa droite. Cette portion libre 3b et le second élément 20b comportent chacun une découpe arrondie 12b, 22b définissant les formes de blocage primaire et secondaire. Les deux découpes arrondies 12b, 22b sont distantes de l'axe Bb de la seconde liaison pivot d'un même intervalle. Ainsi, lorsque le second élément 20b est dans la position "alignée" par rapport au premier élément 10b, les découpes arrondies 12b, 22b sont donc en regard l'une de l'autre.

Le présentoir 1b comporte également un bras 4, escamotable, monté pivotant par rapport à un axe Db lié au support (non représenté). L'extrémité libre du bras 4 a une forme compatible avec celles des découpes arrondies 12b, 22b de manière à pouvoir se loger dedans. Comme détaille plus loin, dans cette configuration, le bras 4 bloque simultanément le second bras 20b dans sa position alignée par rapport au premier bras 10b et le premier bras 10b dans sa seconde position par rapport au support. Le bras 4 peut être double et comporter deux branches disposées de part et d'autre du présentoir 1b et reliées entre-elles par une traverse (non représentée).

Les second et troisième éléments 20b, 30b sont reliés l'un à l'autre par une troisième liaison pivot d'axe Cb autorisant le pivotement du troisième élément 30b par rapport au second élément 20b entre une position "complémentaire alignée", illustrée par les figures 1, 3, dans laquelle le troisième élément 30b est dans l'alignement du second élément 20b et une position "complémentaire pliée", illustrée par la figure 1, dans laquelle le troisième élément 30b définit avec le second élément 20b un angle ϕb différent de 180°. La position "complémentaire pliée" peut être délimitée par une butée intégrée à la liaison pivot, une goupille ou autre moyen équivalent tel que par exemple un bras escamotable. Cette position "complémentaire pliée" peut également être délimitée par une paroi fixe, par exemple liée au support.

Dans la première configuration du présentoir 1b illustrée par la figure 1, le premier élément 10b est dans la "première" position dans laquelle il est confondu avec le plan horizontal passant par l'axe Ab de la première liaison pivot, le second élément 20b est dans la position "alignée" dans laquelle il est dans l'alignement du premier élément 10b, le troisième élément 30b est dans la position "complémentaire pliée" dans laquelle il définit avec le second élément 20b un angle ϕb différent de 180°. Dans cette première configuration, le bras 4 est au repos et pend sous le présentoir 1. L'encombrement au sol occupé par les premier, second et troisième éléments 10b, 20b, 30b dans cette première configuration est illustré par la distance horizontale D1 séparant les extrémités opposées des premier et troisième éléments 10b, 30b.

Dans la seconde configuration du présentoir 1b illustrée par la figure 2, le premier élément 10b est dans la première position dans laquelle il est confondu avec le plan horizontal passant par l'axe Ab de la première liaison pivot, le second élément 20b est dans la position "pliée" dans laquelle il définit, par rapport au premier élément 10b, un angle βb différent de 180°, le troisième élément 30b est dans la positon "complémentaire alignée" dans laquelle il est dans l'alignement du second élément 20b. Le troisième élément 30b est maintenu dans cette position "complémentaire alignée" par exemple par son appui contre le second élément 20b. A cet effet, le troisième élément 30b peut être prolongé davantage au-delà du troisième axe Cb afin que son extrémité vienne en appui à l'intérieur du profilé formant le second élément 20b. Dans cette seconde configuration, le bras 4 est au repos et pend sous le présentoir 1. La position "pliée" du second élément 20b est par exemple maintenue au moyen d'un pied (non représenté) disposé entre le second élément 20b et le support. L'encombrement au sol occupé par les premier, second et troisième éléments 10b, 20b, 30b dans cette seconde configuration est illustré par la distance horizontale D2 séparant les extrémités opposées des premier et troisième éléments 10b, 30b. La distance horizontale D2 est sensiblement similaire à la distance horizontale D1. L'encombrement du présentoir 1b est donc le même dans la première configuration.

Dans la troisième configuration du présentoir 1b illustré par la figure 3, le premier élément 10b est dans la "seconde" position dans laquelle le premier élément 10b est incliné d'un angle αb par rapport au plan horizontal passant par l'axe Ab, le second élément 20b est dans la position "alignée" dans laquelle il est dans l'alignement du premier élément 10b et le troisième élément 30b est dans la positon "complémentaire alignée" dans laquelle il est dans l'alignement du second élément 20b. Dans cette troisième configuration, le bras 4 est relevé, son extrémité est logée dans les découpes arrondies 12b, 22b pour maintenir les premier et second éléments 10b, 20b dans leurs positions respectives. La position "complémentaire alignée" du troisième élément 30b par rapport au second élément 20b est maintenue comme décrit dans la configuration précédente. L'encombrement au sol occupé par les premier, second et troisième éléments 10b, 20b, 30b dans cette première configuration est illustré par la distance horizontale D3 séparant les extrémités opposées des premier et troisième éléments 10b, 30b. La distance horizontale D3 est sensiblement similaire aux distances horizontales D1 et D2. L'encombrement du présentoir 1b est donc le même dans les première, seconde et troisième configurations.

Dans encore une variante de réalisation non représentée, le présentoir à géométrie variable selon l'invention est agencé pour que lors du passage entre les première, seconde et troisième configurations, les distances horizontales D1, D2 et D3 soient, à chaque instant sensiblement égales entre-elles. Ainsi, le présentoir aura un encombrement au sol fixe, non seulement lors de certaines positions prédéterminées, mais également entre ces positions prédéterminées. Pour ce faire, le présentoir peut comporter un support arrière pourvu de moyens de guidage reliés à l'extrémité libre du troisième élément, par exemple une glissière dans laquelle circule un doigt couplé à l'extrémité libre du troisième élément.

De manière optionnelle, l'un des éléments, par exemple le premier élément peut être pourvu d'un retour latéral destiné à servir de butée aux fruits et légumes, en particulier dans la seconde position du premier élément pour éviter la chute des fruits et légumes.

Le présentoir à géométrie variable selon l'invention peut permet donc d'occuper un encombrement au sol prédéterminé et fixe dans différentes positions ce qui facilite son utilisation et son implantation dans les lieux de vente.

Il est bien entendu que les exemples décrits ne sont que des illustrations particulières et en aucun cas limitatives des domaines d'application de l'invention. L'Homme de l'art pourra apporter des aménagements de taille, de forme et de matériau aux exemples de réalisation particuliers sans pour autant sortir du cadre de la présente invention.

## Revendications

1. Présentoir (1b) à géométrie variable notamment pour fruits et légumes, ledit présentoir (1b) comportant au moins un module de présentation apte à recevoir lesdits fruits et légumes, ledit module comportant un premier élément (10b) pourvu d'une première liaison pivot apte à être couplée à un support pour autoriser l'inclinaison dudit module par rapport audit support entre au moins une "première" et une "seconde" positions angulairement distinctes, ledit présentoir (1b) comportant également des moyens de blocage (4) aptes à bloquer ledit module dans au moins l'une desdites "première" et "seconde" positions, **caractérisé en ce que** ledit module comporte un second élément (20b) relié audit premier élément (10b) par des moyens d'articulation agencés pour qu'au moins ledit second élément (20b) soit inclinable par rapport audit premier élément (10b) entre au moins une position "alignée" dans laquelle ledit second élément (20b) est dans le prolongement dudit premier élément (10b) et une position "pliée" dans laquelle ledit second élément (20b) définit un angle différent de 180° par rapport audit premier élément (10b), lesdits moyens d'articulation comportant une seconde liaison pivot prévue entre lesdits premier et second éléments (10b, 20b), **en ce que** ledit module comporte au moins un troisième élément (30b) couplé audit second élément (20b) par lesdits moyens d'articulation comportant une troisième liaison pivot prévue entre lesdits second et troisième éléments (20b, 30b), ladite troisième liaison pivot étant agencée pour autoriser l'inclinaison dudit troisième élément (30b) par rapport audit second élément (20b) entre au moins une position "complémentaire alignée" dans laquelle ledit troisième élément (30b) est dans le prolongement dudit second élément (20b) et une position "complémentaire pliée" dans laquelle ledit troisième élément (30b) définit un angle différent de 180° par rapport audit second élément (20b), lesdits moyens d'articulation étant agencés pour que l'encombrement horizontal desdits premier, second et troisième éléments (10b, 20b, 30b) soit sensiblement identique lorsque ledit module est dans ladite "première" position, ledit second élément (20b) est dans ladite position "alignée" et ledit troisième élément (30b) est dans ladite position "complémentaire pliée", et lorsque ledit module est dans ladite "seconde" position, ledit second élément (20b) est dans ladite position "pliée" et ledit troisième élément (30b) est dans ladite position "complémentaire alignée".

2. Présentoir (1b) selon la revendication précédente, **caractérisé en ce que** lesdits moyens d'articulation sont agencés pour que l'encombrement horizontal desdits premier, second et troisième éléments (10b, 20b, 30b) soit sensiblement identique dans au moins deux des configurations suivantes :
- ledit module est dans ladite "première" position, ledit second élément (20b) est dans ladite position "pliée" et le troisième élément (30b) est dans l'un des positions "complémentaire pliée", "complémentaire alignée",
- ledit module est dans ladite "première" position, ledit second élément (20b) est dans ladite position "alignée" et le troisième élément (30b) est dans l'une des positions "complémentaire pliée", "complémentaire alignée",
- ledit module est dans ladite "seconde" position, ledit second élément (20b) est dans ladite position "pliée" et le troisième élément (30b) est dans l'une des positions "complémentaire pliée", "complémentaire alignée",
- ledit module est dans ladite "seconde" position, ledit second élément (20b) est dans ladite position "alignée" et le troisième élément (30b) est dans l'une des positions "complémentaire pliée", "complémentaire alignée".

3. Présentoir (1b) selon l'une quelconque des revendications précédentes, **caractérisé en ce que** lesdits moyens de blocage comportent au moins un bras (4) escamotable monté pivotant par rapport audit support et pourvu de moyens d'accrochage aptes à coopérer avec des moyens d'accrochages complémentaires prévus sur l'un au moins desdits premier, second et troisième éléments (10b, 20b, 30b) afin de bloquer ledit module dans au moins l'une desdites "première" et "seconde" positions et l'un au moins desdits second, troisième éléments (20b, 30b) dans au moins l'une desdites positions "alignée", "complémentaire alignée", "pliée", "complémentaire pliée".

4. Présentoir (1b) selon la revendication précédente, **caractérisé en ce qu'**au moins deux desdits premier, second et troisième éléments (10b, 20b, 30b) comportent respectivement au moins une forme de blocage primaire (12b), secondaire (22b), tertiaire, orientées vers ledit bras (4) et agencées pour être dans l'alignement l'une de l'autre dans la position "alignée" ou "complémentaire alignée", lesdites formes de blocage primaire (12b), secondaire (22b), tertiaire étant aptes à recevoir l'extrémité libre dudit bras (4) pour maintenir ladite position "alignée" ou "complémentaire alignée".

5. Présentoir selon l'une quelconque des revendications précédentes, **caractérisé en ce que** ledit support comporte un bâti et ledit module comporte un châssis, ledit bâti et ledit châssis étant formés chacun par une structure tubulaire.

6. Présentoir selon l'une quelconque des revendications précédentes, **caractérisé en ce que** ledit module comporte une pluralité de plateaux sensiblement plans, adjacents et dont les dimensions autorisent le pivotement d'au moins l'un desdits second, troisième éléments par rapport respectivement audit premier, second éléments.

7. Présentoir selon l'une quelconque des revendications précédentes, **caractérisé en ce qu'**au moins l'un desdits premier, second, troisième éléments est pourvu d'un retour latéral destiné à servir de butée auxdits fruits et légumes portés par ledit présentoir.

8. Présentoir selon l'une quelconque des revendications précédentes, **caractérisé en ce qu'**il comporte un support arrière pourvu de moyens de guidage reliés à l'extrémité libre du troisième élément (30b), agencés pour que l'encombrement horizontal soit à chaque instant sensiblement identique.

## Patentansprüche

1. Verkaufsständer (1b) mit veränderlicher Geometrie, insbesondere für Obst und Gemüse, wobei der Verkaufsständer (1b) wenigstens ein zur Aufnahme von Obst und Gemüse geeignetes Präsentationsmodul umfasst, wobei das Modul ein erstes Element (10b) umfasst, das mit einer ersten Drehgelenkverbindung versehen ist, die an einem Träger befestigt zu werden vermag, um das Schrägstellen des Moduls bezüglich des Trägers zwischen wenigstens einer "ersten" und einer "zweiten" winkelmäßig unterschiedlichen Position zu gestatten, wobei der Verkaufsständer (1b) auch Arretiermittel (4) umfasst, die das Modul in wenigstens einer der "ersten" bzw. "zweiten" Position zu arretieren vermögen,
**dadurch gekennzeichnet, dass** das Modul ein zweites Element (20b) umfasst, das mit dem ersten Element (10b) durch Gelenkmittel verbunden ist, die so angeordnet sind, dass wenigstens das zweite Element (20b) bezüglich des ersten Elements (10b) neigbar ist zwischen wenigstens einer "fluchtenden" Stellung, in der sich das zweite Element (20b) in Verlängerung des ersten Elements (10b) befindet, und einer "geneigten" Stellung, in der das zweite Element (20b) bezüglich des ersten Elements (10b) einen Winkel ungleich 180° bildet, wobei die Gelenkmittel eine zwischen dem ersten und dem zweiten Element (10b, 20b) vorgesehene zweite Drehgelenkverbindung aufweisen, dass das Modul wenigstens ein drittes Element (30b) umfasst, das an dem zweiten Element (20b) durch die Gelenkmittel befestigt ist, die eine zwischen dem zweiten und dem dritten Element (20b, 30b) vorgesehene dritte Drehgelenkverbindung aufweisen, wobei die dritte Drehgelenkverbindung so angeordnet ist, dass sie die Neigung des dritten Elements (30b) bezüglich des zweiten Elements (20b) zwischen wenigstens einer "zusätzlichen fluchtenden" Stellung, in der sich das dritte Element (30b) in der Verlängerung des zweiten Elements (20b) befindet, und einer "zusätzlichen geneigten" Stellung, in der das dritte Element (30b) bezüglich des zweiten Elements (20b) einen Winkel ungleich 180° bildet, gestattet, wobei die Gelenkmittel so angeordnet sind, dass der horizontale Platzbedarf des ersten, des zweiten und des dritten Elements (10b, 20b, 30b) im Wesentlichen gleich ist, wenn sich das Modul in der "ersten" Position befindet, das zweite Element (20b) in der "fluchtenden" Stellung und das dritte Element (30b) in der "zusätzlichen geneigten" Stellung ist, und wenn sich das Modul in der "zweiten" Position befindet, das zweite Element (20b) in der "geneigten" Stellung und das dritte Element (30b) in der "zusätzlichen fluchtenden" Stellung ist.

2. Verkaufsständer (1b) nach dem vorhergehenden Anspruch,
**dadurch gekennzeichnet, dass** die Gelenkmittel so angeordnet sind, dass der horizontale Platzbedarf des ersten, des zweiten und des dritten Elements (10b, 20b, 30b) in wenigstens zwei der nachfolgenden Ausführungen im Wesentlichen gleich ist:
- das Modul befindet sich in der "ersten" Position, das zweite Element (20b) ist in der "geneigten" Stellung und das dritte Element (30b) in einer der Stellungen "zusätzlich geneigt" bzw. "zusätzlich fluchtend",
- das Modul befindet sich in der "ersten" Position, das zweite Element (20b) ist in der "fluchtenden" Stellung und das dritte Element (30b) ist in einer der Stellungen "zusätzlich geneigt" bzw. "zusätzlich fluchtend",
- das Modul befindet sich in der "zweiten" Position, das zweite Element (20b) ist in der "geneigten" Stellung und das dritte Element (30b) ist in einer der Stellungen "zusätzlich geneigt" bzw. "zusätzlich fluchtend",
- das Modul befindet sich in der "zweiten" Position, das zweite Element (20b) ist in der "fluchtenden" Stellung und das dritte Element (30b) ist in einer der Stellungen "zusätzlich geneigt" bzw. "zusätzlich fluchtend".

3. Verkaufsständer (1b) nach einem der vorhergehenden Ansprüche,
**dadurch gekennzeichnet, dass** die Arretiermittel wenigstens einen versenkbaren Arm (4) umfassen, der bezüglich des Trägers schwenkbar gelagert und mit Verhakungsmitteln versehen ist, die mit komplementären Verhakungsmitteln zusammenzuwirken vermögen, die auf wenigstens einem der ersten, zweiten und dritten Elemente (10b, 20b, 30b) vorgesehen sind, um das Modul in wenigstens einer der "ersten" bzw. "zweiten" Position und wenigstens eines der zweiten bzw. dritten Elemente (20b, 30b) in wenigstens einer der "fluchtenden", der "zusätzlichen fluchtenden", der "geneigten" bzw. "zusätzlichen geneigten" Stellungen zu arretieren.

4. Verkaufsständer (1b) nach dem vorhergehenden Anspruch,
**dadurch gekennzeichnet, dass** wenigstens zwei der ersten, zweiten und dritten Elemente (10b, 20b, 30b) wenigstens eine primäre (12b), eine sekundäre (22b) bzw. eine tertiäre Arretierform aufweisen, die zu dem Arm (4) gerichtet und so angeordnet sind, dass sie in der "fluchtenden" Stellung oder der "zusätzliche fluchtenden" Stellung mit diesem fluchtend ausgerichtet sind, wobei die primäre (12b), die sekundäre (22b), die tertiäre Arretierform das freie Ende des Arms (4) aufzunehmen vermag, um die "fluchtende" oder die "zusätzliche fluchtende" Stellung beizubehalten.

5. Verkaufsständer nach einem der vorhergehenden Ansprüche,
**dadurch gekennzeichnet, dass** der Träger ein Gestell umfasst und das Modul einen Rahmen umfasst, wobei das Gestell und der Rahmen jeweils durch eine rohrförmige Struktur gebildet sind.

6. Verkaufsständer nach einem der vorhergehenden Ansprüche,
**dadurch gekennzeichnet, dass** das Modul eine Vielzahl im Wesentlichen ebener, nebeneinanderliegender Platten umfasst, deren Maße das Schwenken von wenigstens einem der zweiten bzw. dritten Elemente bezüglich des ersten bzw. des zweiten Elements gestatten.

7. Verkaufsständer nach einem der vorhergehenden Ansprüche,
**dadurch gekennzeichnet, dass** wenigstens eines der ersten, zweiten, dritten Elemente mit einer seitlichen Abkantung versehen ist, die als Anschlag für das auf dem Verkaufsständer befindliche Obst und Gemüse dient.

8. Verkaufsständer nach einem der vorhergehenden Ansprüche,
**dadurch gekennzeichnet, dass** er einen hinteren Träger umfasst, der mit Führungsmitteln versehen ist, die mit dem freien Ende des dritten Elements (30b) verbunden und so angeordnet sind, dass der horizontale Platzbedarf immer im Wesentlichen gleich ist.

## Claims

1. Variable-geometry display (1b) in particular for fruit and vegetables, said display (1 b) including at least one display module capable of receiving said fruit and vegetables, said module including a first element (10b) provided with a first pivot link capable of being coupled to a support to enable the inclination of said module relative to said support between at least a "first" and a "second" position which are angularly different, said display (1b) also including locking means (4) capable of locking said module in at least one of said "first" and "second" positions, **characterised in that** said module includes a second element (20b) linked to said first element (10b) by articulation means arranged so that at least said second element (20b) can be inclined relative to said first element (10b) between at least an "aligned" position in which said second element (20b) is in the extension of said first element (10b) and a "folded" position in which said second element (20b) defines an angle different from 180° relative to said first element (10b), said articulation means including a second pivot link provided between said first and second elements (10b, 20b), **in that** said module includes at least a third element (30b) coupled to said second element (20b) by said articulation means including a third pivot link provided between said second and third elements (20b, 30b), said third pivot link being arranged so as to enable the inclination of said third element (30b) relative to said second element (20b) between at least a "complementary aligned" position in which said third element (30b) is in the extension of said second element (20b) and a "complementary folded" position in which said third element (30b) defines an angle different from 180° relative to said second element (20b), said articulation means being arranged so that the horizontal space required by said first, second and third elements (10b, 20b, 30b) is substantially identical when said module is in said "first" position, said second element (20b) is in said "aligned" position and said third element (30b) is in said "complementary folded" position, and when said module is in said "second" position, said second element (20b) is in said "folded" position and said third element (30b) is in said "complementary aligned" position.

2. Display (1b) according to the preceding claim, **characterised in that** said articulation means are arranged so that horizontal space required by said first, second and third elements (10b, 20b, 30b) is substantially identical in at least two of the following configurations:
- said module is in said "first" position, said second element (20b) is in said "folded" position and the third element (30b) is in one of the "complementary folded", "complementary aligned" positions,
- said module is in said "first" position, said second element (20b) is in said "aligned" position and the third element (30b) is in one of the "complementary folded", "complementary aligned" positions,
- said module is in said "second" position, said second element (20b) is in said "folded" position and the third element (30b) is in one of the "complementary folded", "complementary aligned" positions,
- said module is in said "second" position, said second element (20b) is in said "aligned" position and the third element (30b) is in one of the "complementary folded", "complementary aligned" positions.

3. Display (1b) according to any of the preceding claims, **characterised in that** said locking means include at least one retractable arm (4) mounted pivotably relative to said support and provided with engagement means capable of co-operating with complementary engagement means provided on one at least of said first, second and third elements (10b, 20b, 30b) in order to lock said module in at least one of said "first" and "second" positions and one at least of said second, third elements (20b, 30b) in at least one of said "aligned", "complementary aligned", "folded", "complementary folded" positions.

4. Display (1b) according to the preceding claim, **characterised in that** at least two of said first, second and third elements (10b, 20b, 30b) include respectively at least one primary (12b), secondary (22b), tertiary locking forms, oriented towards said arm (4) and arranged so as to be in alignment with one another in the "aligned" or "complementary aligned" position, said primary (12b), secondary (22b), tertiary locking forms being capable of receiving the free end of said arm (4) in order to maintain said "aligned" or "complementary aligned" position.

5. Display according to any of the preceding claims, **characterised in that** said support includes a frame and said module includes a chassis, said frame and said chassis each being formed by a tubular structure.

6. Display according to any of the preceding claims, **characterised in that** said module includes a plurality of adjacent, substantially planar shelves having dimensions enabling the pivoting of at least one of said second, third elements relative to said first, second elements respectively.

7. Display according to any of the preceding claims, **characterised in that** at least one of said first, second, third elements is provided with a lateral shoulder intended to serve as an abutment for said fruit and vegetables carried by said display.

8. Display according to any of the preceding claims, **characterised in that** it includes a rear support provided with guide means linked to the free end of the third element (30b), arranged so that the horizontal space required is substantially identical at any moment.
